# EUROPÄISCHE PATENTSCHRIFT

(11) **EP 1 115 576 B1**
(45) Veröffentlichungstag und Bekanntmachung des Hinweises auf die Patenterteilung: **12.02.2003**
(21) Anmeldenummer: 99934606.7
(22) Anmeldetag: 07.07.1999
(51) Int. Cl.: B41F 23/06, B05B 7/14

(54) **PUDERVORRICHTUNG MIT KONSTANTER PUDERZUFUHR**
POWDER DEVICE WITH A CONSTANT SUPPLY OF POWDER
DISPOSITIF DE POUDRAGE A APPORT DE POUDRE CONSTANT

(30) Priorität: 10.08.1998 DE 19836021
(43) Veröffentlichungstag der Anmeldung: 18.07.2001
(73) Patentinhaber: Weitmann & Konrad GmbH & Co. KG, 70771 Leinfelden-Echterdingen (DE)
(72) Erfinder: HAAS, Reiner, D-72555 Metzingen (DE)
(74) Vertreter: Steimle, Josef, Dipl.-Ing.
(86) Internationale Anmeldenummer: EP9904751
(87) Internationale Veröffentlichungsnummer: WO00009335

(56) Entgegenhaltungen:
- EP-A- 0 528 613
- EP-A- 0 640 402
- WO-A-99/10177
- DE-A- 1 611 317
- DE-A- 3 811 309
- DE-A- 3 819 203
- US-A- 3 604 981

## Beschreibung

Die Erfindung betrifft eine Pudervorrichtung zum Bepudern bedruckter Bogen mit den Merkmalen des Oberbegriffs des Anspruchs 1.

Es ist allgemein bekannt, dass bedruckte Papierbogen nach dem Verlassen der Druckmaschine bepudert werden, so dass die Druckfarbe beim Abstapeln der Bogen nicht verschmiert. Hierfür weist eine Bogenauslegevorrichtung eine Pudervorrichtung auf, mit der der Puder auf die Bogen aufgebracht wird. Üblicherweise besitzen die Pudervorrichtungen einen Puderbehälter, in welchem der Puder bevorratet wird. Dieser Puderbehälter besitzt an seinem unteren Ende eine Öffnung, die z.B. von einer Kugel verschlossen wird (DE 38 11 309 A1). Um dem Puderbehälter Puder entnehmen zu können, wird die Kugel in den Behälter und somit in den darin sich befindenden, bevorrateten Puder eingeschlagen, wodurch der Puder aufgelockert wird. Außerdem wird bei geöffnetem Behälter Druckluft eingeblasen. Der dem Puderbehälter entnommene Puder fällt in einen Gemischaufbereiter, in welchem die Druckluft mit Puder angereichert und ein Puder-Luft-Gemisch erzeugt wird.

Eine andere Vorrichtung sieht vor, dass die Ausströmöffnung des Puderbehälters von einer sich bewegenden Scheibe verschlossen wird. Wird die Scheibe bewegt, dann rieselt aus einem Spalt zwischen der Scheibe und der Ausströmöffnung des Puderbehälters eine gewisse Menge Puder. Dieser Puder wird von einem vorbeiströmenden Luftstrom erfasst und mitgerissen. Wird bei dieser Vorrichtung der Puderbehälter z.B. zum Nachfüllen entfernt, dann kann die Luft nicht mehr mit Puder angereichert werden. Ein kontinuierlicher Betrieb ist nicht möglich.

Die DE-A-1 611 317 offenbart eine Pudervorrichtung zum Bepudern bedruckter Bogen. Die Pudervorrichtung wird von einem Vorratsbehälter und einem Mischbehälter gebildet. Die DE-A-3 819 203 offenbart ein Bestäubungsgerät, bei dem die Auslassöffnung des Vorratsbehälters über eine schwingende Scheibe abgedeckt wird.

Der Erfindung liegt die Aufgabe zugrunde, eine Pudervorrichtung bereitzustellen, mit welcher ein kontinuierlicher Betrieb auch beim Wechsel des Puderbehälters gewährleistet ist.

Diese Aufgabe wird erfindungsgemäß durch eine Pudervorrichtung gelöst, dis die Merkmale des Anspruchs 1 aufweist.

Wesentlich für die Erfindung ist, dass der dem Puderbehälter entnommene Puder nicht direkt in den Luftstrom ausgetragen wird, sondern in einen Zwischenbehälter gelangt, von dem der Puder über das Dosierorgan dem eigentlichen Luftstrom über das Dosierorgan zugeführt wird. Der Zwischenbehälter dient als weiterer Vorratsraum, so dass z.B. beim Austausch des Puderbehälters dem Zwischenbehälter nach wie vor Puder entnommen werden kann, wodurch ein kontinuierlicher Betrieb auch bei (kurzzeitig) abgenommenem Puderbehälter gewährleistet ist.

Ein weiterer Vorteil wird darin gesehen, dass der Puder im Zwischenbehälter eine weitestgehend konstante Schüttdichte aufweist, und zwar unabhängig davon, ob der Puder erst vor kurzem in den Puderbehälter eingefüllt worden ist und somit noch einen relativ hohen Luftanteil aufweist, oder ob der Puder bereits vor einiger Zeit in den Luftbehälter abgefüllt worden ist und eine größere Schüttdichte aufweist. Da der Puder vom Puderbehälter in den Zwischenbehälter einströmt und die Verweildauer im Zwischenbehälter relativ konstant ist, wird der Puder mit nahezu gleichbleibender Schüttdichte und demnach mit nahezu konstantem Luftanteil in das Dosierorgan weitergegeben. Auf diese Weise wird der Puderanteil in der Druckluft noch exakter auf den gewünschten Wert eingestellt.

Erfindungsgemäß ist vorgesehen, dass der Puderbehälter, der Zwischenbehälter und das Dosierorgan in vertikaler Ausrichtung hintereinander angeordnet sind und der Puder vom einen Element zum anderen nach unten weitergegeben wird. Auf diese Weise strömt der Puder vom Puderbehälter über den Zwischenbehälter ausschließlich über die Schwerkraft zum Dosierorgan und es wird keine Transportluft benötigt. Dies hat den wesentlichen Vorteil, dass der Puder nicht aufgewirbelt wird und dass die einzelnen Elemente nicht oder nur mit herkömmlichen Mitteln gegenüber der Umgebung abgedichtet werden müssen.

Bei einem Ausführungsbeispiel ist vorgesehen, dass der Zwischenbehälter im Wesentlichen trichterförmig ausgebildet ist. Dies hat den wesentlichen Vorteil, dass sich der Puder innerhalb des Zwischenbehälters setzen kann, dass also die im Puder enthaltene Luft entweichen kann, wodurch der Puder eine homogene Schüttdichte enthält. Die Luft wird durch die allmähliche Querschnittsverengung des Zwischenbehälters aus dem Puder ausgetrieben.

Ein weiterer Vorteil der Erfindung wird darin gesehen, dass der Zwischenbehälter wenigstens abschnittsweise eine elastische Außenwand aufweist. Über die elastische Außenwand, die z.B. aus Kunststoff oder Gummi besteht und die ihrerseits ebenfalls eine Trichterform aufweist, wird eine Brücken- oder Säulenbildung innerhalb des im Zwischenbehälter bevorrateten Puders verhindert.

In der Regel weist der Puderbehälter ein den Puderbehälter in Schwingung versetzendes Mittel, z.B. einen Vibrator oder einen Antrieb zum Öffnen und Schließen der Ausströmöffnung auf und in der Regel verursacht das Dosierorgan ebenfalls Schwingungen, die auf den Zwischenbehälter übertragen werden. Diese Schwingungen verursachen Bewegungen in der elastischen Behälterwand, so dass aufgrund dieser Bewegungen ein Anbacken des Puders an der Behälterinnenwand verhindert wird. Ein stetes Nachströmen des Puders in Richtung des Auslasses ist somit gewährleistet. Dabei befindet sich die elastische Außenwand unmittelbar vor dem Dosierorgan. Dort befindet sich auch der geringste Querschnitt im Zwischenbehälter, wo die Gefahr der Brückenbildung am höchsten ist.

Eine gleichmäßige Befüllung des Zwischenbehälters wird erfindungsgemäß dadurch erzielt, dass der Zwischenbehälter einen die Füllstandshöhe des Puders erfassenden Sensor aufweist. Sinkt der Füllstand unterhalb eines vorgegebenen Wertes ab, dann wird dem Puderbehälter Puder entnommen und der Zwischenbehälter aufgefüllt. Dabei kann die Hysterese zwischen dem Sensorsignal und der Befüllung beliebig gewählt werden. Vorteilhaft wird der Zwischenbehälter immer dann nachgefüllt, wenn etwa 10% des ihn im bevorrateten Pudervolumens entnommen worden ist.

Gemäß einer bevorzugten Ausführungsform ist der Sensor ein optischer Sensor, ein induktiver Sensor oder ein kapazitiver Sensor. Bei einem optischen Sensor kann dieser z.B. als Lichtschranke mit sichtbarem oder Infrarotlicht ausgebildet sein.

Ein weiterer Vorteil wird darin gesehen, dass der Zwischenbehälter als offenes System ausgebildet ist. Dadurch erweist sich die Entnahme des Puderbehälters als relativ unproblematisch, da keinerlei vorkehrungen für Abdichtungen bzw. Luftabschlüsse getroffen werden müssen. Außerdem können derartige offene Systeme preiswerter hergestellt werden, als Systeme, die mit Druckluft beaufschlagt werden.

Um ein Absetzen des Puders im Zwischenbehälter bzw. ein Beruhigen des Puders im Zwischenbehälter problemlos zu ermöglichen, herrscht im Zwischenbehälter Umgebungsdruck.

Weitere Vorteile, Merkmale und Einzelheiten der Erfindung ergeben sich aus den Unteransprüchen sowie der nachfolgenden Beschreibung, in der unter Bezugnahme auf die Zeichnung ein besonders bevorzugtes Ausführungsbeispiel im Einzelnen beschrieben ist.

Die Zeichnung zeigt einen unteren Abschnitt eines Puderbehälters 1, der in einer Behälteraufnahme 2 mittels eines Schnellspannsystems 3 befestigt ist. Die Behälteraufnahme 2 schwingt senkrecht zur Zeichenebene. Der Puderbehälter 1 weist an seinem unteren Ende 4 eine Ausströmöffnung 5 für den im Puderbehälter 1 bevorrateten Puder auf. Diese Ausströmöffnung 5 mündet in einen insgesamt mit 6 bezeichneten Zwischenbehälter, der seinerseits in ein insgesamt mit 7 bezeichnetes Dosierorgan einmündet. Dieses Dosierorgan 7 ist elastisch über dessen Antrieb gelagert. Zwischen der Unterseite der Behälteraufnahme 2 und der Oberseite des Zwischenbehälters 6 befindet sich ein Spalt 8, über den der Innenraum des Zwischenbehälters 6 mit der Umgebung in Verbindung steht. Im Zwischenbehälter 6 herrscht somit Umgebungsdruck. Das untere Ende 4 des Puderbehälters 1 ragt relativ weit in den Zwischenbehälter 6 ein, wodurch gewährleistet wird, dass aus dem Spalt 8 kein oder nur vernachlässigbar wenig Puder austritt. Der Spalt 8 hat außerdem den Vorteil, dass der Zwischenbehälter 6 von der Behälteraufnahme 2 abgekoppelt ist und somit auch von den Schwingbewegungen des Puderbehälters 1.

Der dem Puderbehälter 1 zugewandte Abschnitt 9 des Zwischenbehälters 6 besitzt einen oberen zylinderförmigen Mantelabschnitt 10 und einen unteren zylindermantelförmigen Abschnitt 11, der einen geringeren Durchmesser als der Mantelabschnitt 10 aufweist. Die beiden Mantelabschnitte 10 und 11 werden über einen kegelstumpfförmigen Mantelabschnitt 12 miteinander verbunden. Auf das freie Ende des unteren Mantelabschnitts 11 ist ein oberer zylinderförmiger Mantelabschnitt 14 eines unteren Abschnittes 13, aufgeschoben. An diesen Mantelabschnitt 14 schließt sich ebenfalls ein kegelstumpfförmiger Mantelabschnitt 15 an, der in einen zylinderförmigen unteren Mantelabschnitt 16 ausläuft. Dieser untere Mantelabschnitt 16 ist an das Dosierorgan 7 angeschlossen.

Der Abschnitt 13 des Zwischenbehälters 6 besteht aus einem elastischen Material, z.B. Kunststoff oder Gummi, wohingegen der Abschnitt 9 aus einem starren Material, z.B. Aluminium besteht. Aufgrund der An- und Abschaltung des Dosierorgans 7, insbesondere des Antriebes des Dosierorgans 7 werden Vibrationen in den Abschnitt 13 eingeleitet. Diese Vibrationen bzw. Bewegungen verursachen eine Verformung der elastischen Wand des Abschnitts 13, wodurch der im Zwischenbehälter 6 sich befindende Puder aufgelockert wird oder zumindest Anbackungen, Säulen- und Brückenbildungen verhindert werden. Ein Abfließen bzw. Abströmen des Puders in Richtung der unteren Auslassöffnung ist somit gewährleistet.

Aus der Zeichnung ergibt sich außerdem, dass im Materialabschnitt 11 ein Sensor 17, insbesondere eine Lichtschranke 18 vorgesehen ist, mit der die Füllstandshöhe im Zwischenbehälter 6 ermittelt wird. Bei Unterschreiten eines vorgegebenen Grenzwertes wird über den Sensor 17 ein (nicht dargestellter) Antrieb aktiviert, der in Richtung des Pfeils 19 auf eine Wippe 20 einwirkt, die um eine Achse 21 drehbar gelagert ist. Dadurch wird ein Verschlussorgan 22 von der Ausströmöffnung 5 abgehoben und es kann Puder aus dem Puderbehälter 1 in den Zwischenbehälter 6 nachfließen. Innerhalb des kegelstumpfförmigen Mantelabschnitts 15 wird der von Luft durchsetzte Puder beruhigt und es wird eine einheitliche Schüttdichte geschaffen. Auf diese Weise wird der Austrag über das Dosierorgan 7 vergleichmäßigt.

Außerdem wird der Füllstand während des Betriebes permanent auf gleicher Höhe gehalten, so dass die Füllstandshöhe im Zwischenbehälter keinen Einfluss auf die Dosierung nimmt. Die Höhe des Füllstandes im Puderbehälter und die Schüttdichte des Puders im Puderbehälter nehmen keinen Einfluss auf die Dosierung, da der Puderbehälter vollständig vom Dosiervorgang abgekoppelt ist. Zwischen dem Puderbehälter und dem Dosierorgan befindet sich nämlich der Zwischenbehälter.

## Patentansprüche

1. Pudervorrichtung zum Bepudern bedruckter Bogen, mit einem Puderbehälter (1), in welchem Puder bevorratet ist und aus welchem Puder entnommen wird, und mit einem Dosierorgan (7), über welches eine bestimmte Menge an Puder an einen Luftstrom abgegeben wird, wobei der Puderbehälter (1) über eine Ausströmöffnung (5) in einen Zwischenbehälter (6) ausmündet und der Zwischenbehälter (6) zwischen dem Puderbehälter (1) und dem Dosierorgan (7) angeordnet ist, wobei der Puderbehälter (1), der Zwischenbehälter (6) und das Dosierorgan (7) in vertikaler Richtung hintereinander angeordnet sind und der Puder vom einen Element zum anderen nach unten weitergegeben wird, **dadurch gekennzeichnet, dass** die Ausströmöffnung (5) über ein am Puderbehälter (1) befestigtes Verschlussorgan (22) verschließbar ist und dass das Verschlussorgan (22) vom Puderbehälter (1) nach unten abhebbar ist.

2. Pudervorrichtung nach Anspruch 1, **dadurch gekennzeichnet, dass** der Zwischenbehälter (6) im Wesentlichen trichterförmig ausgebildet ist.

3. Pudervorrichtung nach einem der vorhergehenden Ansprüche, **dadurch gekennzeichnet, dass** der Zwischenbehälter (6) wenigstens abschnittsweise eine elastische Wand (13) aufweist.

4. Pudervorrichtung nach Anspruch 3, **dadurch gekennzeichnet, dass** die elastische Wand (13) sich unmittelbar vor dem Dosierorgan (7) befindet.

5. Pudervorrichtung nach einem der vorhergehenden Ansprüche, **dadurch gekennzeichnet, dass** der Zwischenbehälter (6) einen die Füllstandshöhe des Puders erfassenden Sensor (17) aufweist.

6. Pudervorrichtung nach Anspruch 5, **dadurch gekennzeichnet, dass** der Sensor (17) ein optischer Sensor, insbesondere eine Lichtschranke (18), ein induktiver oder ein kapazitiver Sensor ist.

7. Pudervorrichtung nach einem der vorhergehenden Ansprüche, **dadurch gekennzeichnet, dass** der Zwischenbehälter (6) als offenes System ausgebildet ist.

8. Pudervorrichtung nach einem der vorhergehenden Ansprüche, **dadurch gekennzeichnet, dass** im Zwischenbehälter (6) Umgebungsdruck herrscht.

9. Pudervorrichtung nach einem der vorhergehenden Ansprüche, **dadurch gekennzeichnet, dass** der Puderbehälter (1) als Wechselbehälter ausgebildet ist und von der Pudervorrichtung entnehmbar ist.

## Claims

1. Powder device to powder coated printed sheets, with a powder container (1), in which powder is stored and from which powder is taken, and with a metering mechanism (7), by means of which a specific quantity of powder is dispensed into a current of air, wherein the powder container (1) exits via a discharge opening (5) into an intermediate container (6) and the intermediate container (6) is located between the powder container (1) and the metering mechanism (7), wherein the powder container (1), the intermediate container (6) and the metering mechanism (7) are positioned vertically and sequentially one above the other, and the powder is transferred from one element to another downwards, **characterized in that** the discharge opening (5) is closable via a closing mechanism (22) mounted at the powder container (1) and that the closing mechanism (22) can be lifted downwards and away from the powder container (1).

2. Powder container according to claim 1, **characterized in that** the intermediate container (6) is basically funnel shaped.

3. Powder device according to one of the preceding claims, **characterized in that** the intermediate container (6) has an elastic wall (13), at least partially.

4. Powder device according to claim 3, **characterized in that** the elastic wall (3) is located immediately ahead of the metering mechanism (7).

5. Powder device according to one of the preceding claims, **characterized in that** the intermediate container (6) has a sensor (17) which detects the fill level of the powder.

6. Powder device according to claim 6, **characterized in that** the sensor (17) is an optical sensor, in particular a light barrier (18), an inductive or a capacitive sensor.

7. Powder device according to one of the preceding claims, **characterized in that** the intermediate container (6) is designed as an open system.

8. Powder device according to one of the preceding claims, **characterized in that** atmospheric pressure obtains in the intermediate container (6).

9. Powder device according to one of the preceding claims, **characterized in that** the powder container (1) is designed as a replacement container and can be removed from the powder device.

## Revendications

1. Dispositif de poudrage pour le poudrage de feuilles imprimées comportant un réservoir à poudre (1), dans lequel de la poudre est stockée et à partir duquel de la poudre est prélevée, et un organe de dosage (7) par l'intermédiaire duquel une certaine quantité de poudre est libérée dans un flux d'air, le réservoir à poudre (1) débouchant dans un réservoir intermédiaire (6) par l'intermédiaire d'une ouverture de sortie (5) et le réservoir intermédiaire (6) étant agencé entre le réservoir à poudre (1) et l'organe de dosage (7), le réservoir à poudre (1), le réservoir intermédiaire (6) et l'organe de dosage (7) étant agencés les uns derrière les autres dans la direction verticale et la poudre étant transmise d'un élément à l'autre vers le bas,
**caractérisé en ce que** l'ouverture de sortie (5) peut être fermée par un organe de fermeture (22) fixé au réservoir à poudre (1) et **en ce que** l'organe de fermeture (22) peut être décollé du réservoir à poudre (1) vers le bas.

2. Dispositif de poudrage selon la revendication 1,
**caractérisé en ce que** le réservoir intermédiaire (6) est conçu essentiellement en forme d'entonnoir.

3. Dispositif de poudrage selon l'une des revendications précédentes,
**caractérisé en ce que** le réservoir intermédiaire (6) présente au moins par endroits une paroi élastique (13).

4. Dispositif de poudrage selon la revendication 3,
**caractérisé en ce que** la paroi élastique (13) se situe immédiatement avant l'organe de dosage (7).

5. Dispositif de poudrage selon l'une des revendications précédentes,
**caractérisé en ce que** le réservoir intermédiaire (6) présente un capteur (17) qui détecte le niveau de remplissage de la poudre.

6. Dispositif de poudrage selon la revendication 5,
**caractérisé en ce que** le capteur (17) est un capteur optique, notamment une barrière photo-électrique (18), un capteur inductif ou un capteur capacitif.

7. Dispositif de poudrage selon l'une des revendications précédentes,
**caractérisé en ce que** le réservoir intermédiaire (6) est conçu sous forme de système ouvert.

8. Dispositif de poudrage selon l'une des revendications précédentes,
**caractérisé en ce que** la pression ambiante règne dans le réservoir intermédiaire (6).

9. Dispositif de poudrage selon l'une des revendications précédentes,
**caractérisé en ce que** le réservoir à poudre (1) est conçu sous forme de réservoir interchangeable et qu'il peut être retiré du dispositif de poudrage.
